# EUROPÄISCHE PATENTSCHRIFT

(11) **EP 1 428 937 B1**
(45) Veröffentlichungstag und Bekanntmachung des Hinweises auf die Patenterteilung: **02.07.2008**
(21) Anmeldenummer: 03025897.4
(22) Anmeldetag: 12.11.2003
(51) Int. Cl.: E01F 9/011, E01B 9/14

(54) **Verfahren zum Befestigen einer Verkehrs-Leit-Einrichtung an einer Fahrbahndecke aus Asphalt**
Method for fixing a traffic guiding device on asphalt covering of a road
Procédé pour la fixation d'un dispositif de guidage pour trafic sur un revêtement d'une chaussée en asphalte

(30) Priorität: 10.12.2002 DE 10257546
(43) Veröffentlichungstag der Anmeldung: 16.06.2004
(73) Patentinhaber: TOGE-Dübel A. Gerhard KG, 90431 Nürnberg (DE)
(72) Erfinder: Gerhard, Anton, 90427 Nürnberg (DE)
(74) Vertreter: Rau, Manfred

(56) Entgegenhaltungen:
- DE-A- 2 728 742
- DE-A- 19 944 602
- GB-A- 2 034 850
- US-A- 5 885 041

## Beschreibung

Die Erfindung betrifft ein Verfahren zum Befestigen einer Verkehrs-Leit-Einrichtung, insbesondere eines Halte-Pfostens eines Rückhaltesystems, an einer Fahrbahndecke aus Asphalt.

Fahrbahndecken aus Asphalt weisen üblicherweise eine in der Regel aus Schotter bestehende Frost-Schutz-Schicht, darüber eine Asphalt-Trag-Schicht, darüber eine Asphalt-Binder-Schicht und darauf eine Asphalt-Deck-Schicht auf. Die Asphalt-Trag-Schicht enthält Schotter mit relativ kleiner Körnung. Die Asphalt-Binder-Schicht enthält feinen Schotter als Füllstoff. Die Asphalt-Deck-Schicht enthält überwiegend Sand als Füllstoff. Es wird allgemein davon ausgegangen, dass im Asphalt oberhalb der aus Schotter bestehenden Frost-Schutz-Schicht Schrauben nicht mit ausreichend hoher Auszugsfestigkeit gesetzt werden können. Dies gilt insbesondere für die Befestigung der Halte-Pfosten von Rückhaltesystemen, in der Regel also sogenannte Leitplanken, die extrem hohe Belastungskräfte aufnehmen können müssen. Es ist daher üblich, derartige Halte-Pfosten in den Boden zu rammen, und zwar zwischen 1,2 bis 1,5 m tief. Die Festigkeit der Verankerung der Pfosten im Boden ist zwar zufriedenstellend; der Aufwand beim Einrammen ist naturgemäß außerordentlich hoch. Unter Verkehrs-Leit-Einrichtungen werden auch schienenartige Gegenstände verstanden, die üblicherweise mittels Teer auf eine Fahrbahndecke geklebt werden, und zwar insbesondere auf Fahrbahnbaustellen und dergleichen. Die Verbindung mittels Teer hält einem Anprall eines Fahrzeuges nicht stand.

Aus der US 5,885,041 ist es bekannt, die Haltekraft einer Schraube in Mauerwerk dadurch zu verbessern, dass ein Bindemittel den Freiraum zwischen dem Schrauben-Kern und einer Bohrloch-Wand im Mauerwerk ausfüllt.

Der Erfindung liegt daher die Aufgabe zugrunde, ein verbessertes Verfahren der gattungsgemäßen Art anzugeben, das besonders einfach und zuverlässig ausführbar ist.

Diese Aufgabe wird erfindungsgemäß durch die Merkmale des Anspruches 1 gelöst. Überraschenderweise hat sich gezeigt, dass bei Anwendung des erfindungsgemäßen Verfahrens die flüssige Verbundmasse tief in die Poren und Kapillaren des Asphalts hineingedrückt wird. Hierdurch erfolgt in einem verhältnismäßig großen Bereich um das Bohrloch herum eine Verfestigung des Asphalts, so dass eine Schraube ausreichend fest gehalten wird. Durch die erfindungsgemäßen Maßnahmen ist sichergestellt, dass das Gewinde der Schraube auf jeden Fall in den das Bohrloch umgebenden Asphalt eindringt und dort ein Gewinde schneidet, so dass auch wiederum sichergestellt ist, dass die Verbundmasse nicht lediglich nach oben ausweicht, sondern unter ausreichend hohen Druck gesetzt wird, so dass sie in die Poren und Kapillaren des Asphalts gedrückt wird. Durch die erfindungsgemäßen Maßnahmen wird gleichzeitig erreicht, dass die Schraube nach dem Setzen korrosionsgeschützt ist. Weiterhin kann die Schraube aus dem Bohrloch herausgedreht und anschließend in das dort vorhandene Gewinde wieder eingeschraubt werden. Überraschenderweise hat sich gezeigt, dass bei Nenn-Durchmessern von 10, 12, 14 und 16 mm und Einschraubtiefen von 120 mm der Schrauben Auszugswerte für die Schrauben von über 40 kN erreicht werden.

Bevorzugt wird als Verbundmasse styrolfreier Phenylesther mit Härter oder dergleichen eingesetzt. Im Gegensatz zu anderen Verbundmassen weist styrolfreier Phenylesther mit Härter den Vorteil auf, Asphalt nicht zu lösen.

Nach der weiteren Ausgestaltung gemäß Anspruch 3 ist es von Vorteil, wenn das beim Bohren des Bohrloches anfallende Bohrmehl nicht vollständig aus dem Bohrloch entfernt wird, sondern zum Teil dort verbleibt. Es vermischt sich mit der Verbundmasse und wirkt insoweit als Füllstoff.

Weitere vorteilhafte Ausgestaltungen ergeben sich aus den weiteren Unteransprüchen.

Das Hauptanwendungsgebiet der Erfindung betrifft die Befestigung von Halte-Pfosten von Rückhaltesystemen auf Fahrbahndecken. Es ist aber auch bei allen anderen Einsatzgebieten anwendbar, wo Gegenstände ausreichend fest an Asphalt-Schichten befestigt werden sollen, wie zum Beispiel auf Hallen-Tennisplätzen und dergleichen.

Weitere Merkmale, Vorteile und Einzelheiten der Erfindung ergeben sich aus der nachfolgenden Beschreibung eines Ausführungsbeispiels anhand der Zeichnung, die einen Halte-Pfosten für ein Rückhaltesystem zeigt, der mittels Schrauben auf einer Fahrbahndecke aus Asphalt befestigt ist.

Wie die Zeichnung erkennen lässt, weist die Farbahndecke eine Asphalt-Trag-Schicht auf, die aus mittelgrobem Schotter 2 und Asphalt 3, also einem Teerprodukt, als Bindemittel besteht. Auf der Asphalt-Trag-Schicht 1 ist eine Asphalt-Binder-Schicht 4 angebracht, die aus feinem Schotter 5 und im Übrigen wiederum aus Asphalt 3 als Bindemittel besteht. Auf dieser Binder-Schicht 4 ist wiederum eine Asphalt-Deck-Schicht 6 angebracht, die außer Asphalt 3 Sand oder vergleichbar feine Füllstoffe enthält. Im Übrigen ist der Aufbau einer solchen Fahrbahn-Decke normiert und kann unterschiedlich sein. Gemeinsam ist allen Ausführungen, dass sie verhältnismäßig elastisch, also nachgiebig sind und über ein verhältnismäßig hohes Poren-Kapillar-Volumen verfügen. Das Volumen der Poren und Kapillaren liegt je nach Aufbau und Verdichtung der Fahrbahndecke zwischen 6 und 12 Volumenprozent.

In die Fahrbahndecke ist ein im Wesentlichen zylindrisches Bohrloch 7 eingebracht. Das Bohren kann mittels eines Elektro-Bohr-Hammers oder eines Pneumatik-Bohr-Hammers oder mittels eines Kern-Bohrers erfolgen. Die Steine des Schotters 3 beziehungsweise des Schotters 5 werden beim Bohren im Wesentlichen nicht zerschnitten, sondern aufgrund der Nachgiebigkeit des Asphalts zur Seite gedrückt. Das Bohrloch hat einen Durchmesser D_{B}. Das beim Bohren des Bohrlochs 7 entstehende Bohrmehl wird zum Teil durch den Bohrer selbst aus dem Bohrloch herausgefördert. Ein weiterer Teil kann durch Ausblasen entfernt werden. Ein Teil des nicht dargestellten Bohrmehls verbleibt aber im Bohrloch 7. Danach wird in das Bohrloch eine flüssige Verbundmasse 8, die in der Regel aus styrolfreiem Phenylesther oder dergleichen und Härter besteht, eingefüllt. Es weist weiterhin eine Bohrungstiefe L_{B} auf.

Auf die Fahrbahndecke wird ein Halte-Pfosten 9 aufgesetzt, und zwar derart, dass ein in seiner Fußplatte 10 befindliches Befestigungs-Loch 11 mit dem Bohrloch 7 fluchtet. Danach wird auf die Fußplatte 10 eine BeilagScheibe 12 aufgelegt und eine Schraube 13 durch das Loch 11 in das Bohrloch 7 eingeführt. Die Schraube 13 weist einen zylindrischen Kern 14 mit einem Kern-Durchmesser D_{K} auf. Auf dem Kern 14 ist einstückig mit diesem ein Gewinde 15 mit einem Gewinde-Durchmesser D_{G} ausgebildet. Das Gewinde 15 kann ― wie in der Zeichnung angedeutet ist ― einen etwa dreieckförmigen Querschnitt aufweisen. Die Schraube 13 ist an einem Ende mit einem Schraubenkopf 16, beispielsweise einem Sechskant-Kopf, versehen. An ihrem dem Schraubenkopf 16 entgegengesetzten Ende weist sie ein Einführende 17 auf, an dem der Kern 14 abgefast sein kann. Die Schraube 13 weist eine Gesamtlänge L_{G} auf, die vom Schraubenkopf 16 bis zum Einführende 17 gemessen wird, die also nicht die Länge des Schraubenkopfes 16 umfasst. Die Einschraubtiefe L_{E} der Schraube 13 erstreckt sich von der Unterseite der Fußplatte 10, also von der Oberseite 18 der Fahrbahndecke bis zum Einführende 17 der Schraube.

Das bereits erwähnte Einfüllen der flüssigen Verbundmasse 8 in das Bohrloch erfolgt bis zu einer von der Oberseite 18 der Fahrbahndecke aus gemessenen Füllhöhe L_{F}, für die gilt 0,2 L_{E} ≤ L_{F} ≤ 0,8 L_{E}. Dies bedeutet, dass das Bohrloch 7 zu 20 bis 80 Prozent der Einschraubtiefe L_{E} der Schraube 13 mit Verbundmasse 8 gefüllt wird. Der bei eingeschraubter Schraube 13 unterhalb des Einführendes befindliche Hohlraum 19 des Bohrlochs 7 wird hierbei zusätzlich mit Verbundmasse 8 gefüllt. Das in dem Bohrloch 7 beim Einfüllen der Verbundmasse 8 vorhandene Bohrmehl wird in die Verbundmasse 8 eingemischt und führt dazu, dass insgesamt weniger Verbundmasse 8 benötigt wird, um die erwähnten Füllhöhen zu erreichen.

Beim Eindrehen der Schraube 13 in das Bohrloch 7 schneidet sich das Gewinde 15 ein Innengewinde 20 in die verschiedenen Schichten 1, 4, 6 der Fahrbahndecke. Der ringförmige Spalt 21 zwischen dem Kern 14 und der Bohrloch-Wand 22 wird mit der Verbundmasse 8 gefüllt. Außerdem wird dadurch, dass das Gewinde 15 in die Bohrloch-Wand 22 eingreift, eine Drosselstelle geschaffen, so dass auf die im Bohrloch 7 befindliche Verbundmasse 8 beim weiteren Einschrauben der Schraube 13 in das Bohrloch 7 ein relativ hoher Druck ausgeübt wird. Dies führt dazu, dass die Verbundmasse 8 tief in die Poren und Kapillaren der einzelnen Schichten 1, 4, 6 eingepresst wird, so dass ein Kunstharz getränkter Pfropfen 23 in der Fahrbahndecke gebildet wird, der nach dem Aushärten der Verbundmasse 8 eine hohe Festigkeit aufweist.

## Patentansprüche

1. Verfahren zum Befestigen einer Verkehrs-Leit-Einrichtung, insbesondere eines Halte-Pfostens eines Rückhaltesystems, an einer Fahrbahndecke aus Asphalt, mit folgenden Arbeitsschritten:
- Zurverfügungstellen einer Schraube (13), deren Kern (14) einen KernDurchmesser (D_{K}), deren Gewinde (15) einen Gewinde-Durchmesser (D_{G}) und die eine Einschraubtiefe (L_{E}) aufweist,
- Einbringen eines zylindrischen Loches (7) mit einem vorgegebenen Durchmesser (D_{B}) und einer Tiefe (L_{B}) in die Schicht aus Asphalt,
- Einfüllen einer flüssigen Verbundmasse (8) in das Loch (7) bis zu einer Fülltiefe (L_{F}) und
- Einschrauben der Schraube (13) unter Verpressen eines Teils der Verbundmasse (8) in Poren und Kapillaren des Asphalts, so dass ein Kunstharz getränkter Pfropfen (23) in der Fahrbahndecke gebildet wird, wobei folgende Beziehungen gelten: ${D}_{B} < {D}_{G}$ ${D}_{B} > {D}_{K}$ ${L}_{B} > {L}_{E}$ und $0 , 2 {L}_{E} \leq {L}_{F} \leq 0 , 8 {L}_{E} .$

2. Verfahren nach Anspruch 1, **dadurch gekennzeichnet,**
**dass** styrolfreier Phenylesther mit Härter als Verbundmasse (8) verwendet wird.

3. Verfahren nach Anspruch 1 oder 2, **dadurch gekennzeichnet,**
**dass** ein Bohrloch (7) gebohrt wird und
**dass** höchstens ein Teil des Bohrmehls aus dem Bohrloch (7) entfernt wird.

## Claims

1. Method for fastening a traffic guidance device, in particular a support post of a retaining system, to a road surface of asphalt, comprising the following steps:
- providing a screw (13) whose core (14) has a core diameter (D_{K}), whose thread (15) has a thread diameter (D_{G}), and which has a length of engagement (L_{E});
- providing a cylindrical hole (7) in the course of asphalt, the hole (7) having a defined diameter (D_{B}) and a depth (L_{B});
- filling a liquid compound material (8) into the hole (7) up to a fill level (L_{F}); and
- screwing in the screw (13) in a way as to press a part of the compound material (8) into pores and capillaries of the asphalt, thus causing a plug (23) to form in the road surface, the plug (23) being soaked in synthetic resin, wherein the following relations apply: ${D}_{B} < {D}_{G}$ ${D}_{B} > {D}_{K}$ ${L}_{B} > {L}_{E}$ and $0.2 {L}_{E} \leq {L}_{F} \leq 0.8 {L}_{E} .$

2. Method according to claim 2, **characterised**
**in that** styrene-free phenyl ester with hardener is used as compound material (8).

3. Method according to claim 1 or 2, **characterised**
**in that** a borehole (7) is drilled and
**in that** at most a part of the drilling dust is removed from the borehole (7).

## Revendications

1. Procédé de fixation d'un dispositif de gestion du trafic, en particulier d'un poteau de maintien d'un système de retenue, à un revêtement de route en asphalte, avec les étapes suivantes consistant à :
- mettre à disposition une vis (13) dont le noyau (14) présente un diamètre de noyau (D_{K}), dont le filetage (15) présente un diamètre de filetage (D_{G}) et qui présente une profondeur filetée (L_{E}),
- réaliser un trou cylindrique (7) avec un diamètre prédéfini (D_{B}) et une profondeur (L_{B}) dans la couche d'asphalte,
- remplir une masse composite liquide (8) dans le trou (7) jusqu'à une profondeur de remplissage (L_{F}) et
- visser la vis (13) en comprimant une partie de la masse composite (8) dans les pores et conduits capillaires de l'asphalte, de sorte qu'un bouchon (23) imprégné de résine synthétique est formé dans le revêtement de la route, les rapports suivants étant valables : ${D}_{B} < {D}_{G}$ ${D}_{B} > {D}_{K}$ ${L}_{B} > {L}_{E}$ et $0 , 2 {L}_{E} \leq {L}_{F} \leq 0 , 8 {L}_{E} .$

2. Procédé selon la revendication 1, **caractérisé en ce**
**que** de l'ester de phényle sans styrène avec durcisseur est utilisé comme masse composite (8).

3. Procédé selon la revendication 1 ou 2, **caractérisé en ce**
**qu'**un trou de forage (7) est percé et
en ce que tout au plus une partie de la poussière de forage est éliminée du trou de forage (7).
